# EUROPÄISCHE PATENTSCHRIFT

(11) **EP 2 548 544 B1**
(45) Veröffentlichungstag und Bekanntmachung des Hinweises auf die Patenterteilung: **11.05.2016**
(21) Anmeldenummer: 12171728.4
(22) Anmeldetag: 13.06.2012
(51) Int. Cl.: A61H 3/06

(54) **Blindenleitsystem**
System for guiding blind people
Système de guidage pour aveugles

(30) Priorität: 18.07.2011 DE 102011051898
(43) Veröffentlichungstag der Anmeldung: 23.01.2013
(73) Patentinhaber: Hoffmann, Bernd, 45527 Hattingen (DE)
(72) Erfinder: Hoffmann, Bernd, 45527 Hattingen (DE)
(74) Vertreter: Willems, Volker

(56) Entgegenhaltungen:
- DE-U1-202010 003 553
- US-A1- 2006 245 827
- US-A1- 2010 129 150

## Beschreibung

### Technisches Gebiet

Die Erfindung betrifft ein Blindenleitsystem zum Leiten von Blinden bestehend aus einer Mehrzahl von Strukturplatten, welche hintereinander auf dem Boden angeordnet und die Struktur auf den Strukturplatten mit einem Blindenstock ertastbar sind, wobei ein Kopplungssystem zum lösbaren Koppeln von zwei benachbarten Strukturplatten vorgesehen ist.

### Stand der Technik

Blindenleitsysteme werden immer häufiger benötigt, um Blinden oder auch schlecht sehenden Personen die Möglichkeit zur Orientierung zu geben. Dadurch können blinde oder schlecht sehende Personen erheblich besser am öffentlichen Leben teilnehmen. Üblicherweise sind Blindenleitsysteme spezielle Strukturen, die auf dem Boden vorgesehen sind. Häufig werden zum Erzeugen dieser speziellen Strukturen eigens dafür gefertigte Strukturfliesen verwendet, welche dann in "normalen" Fliesenböden, beispielsweise von Bahnhöfen, eingearbeitet sind. Der Blinde kann nun mit einem Blindenstock diese Strukturen ertasten. Bei den Strukturen handelt es sich oft um Rillen oder leistenartige Vorsprünge, welche auf diesen speziellen Fliesen vorgesehen sind. Die Strukturfliesen werden dabei aneinandergereiht, so dass der Blinde mit seinem Blindenstock sich an den Strukturen der Strukturfliesen entlang tasten kann.

Es sind auch solche Strukturen vorgesehen, die eine besondere Aufmerksamkeit des Blinden erfordern. Dabei handelt es sich regelmäßig um sogenannte Aufmerksamkeitsfelder. Ein Aufmerksamkeitsfeld ist beispielsweise, wenn sich zwei Wege kreuzen. Dann muss der Blinde anhand des Aufmerksamkeitsfeldes ertasten können, dass es sich hierbei um eine Kreuzung handelt. Entsprechend gibt es Aufmerksamkeitsfelder um den Blinden zum Anhalten zu bewegen. Die Arten der Aufmerksamkeitsfelder sind für Blinde genormt.

Üblicherweise werden solche Blindenleitsysteme, insbesondere auch in öffentlich zugänglichen Neubauten, direkt in die Fußböden eingearbeitet. Bei Messen, Ausstellungen oder sonstigen einmaligen Veranstaltungen ändern sich jedoch häufig die räumlichen Gegebenheiten, so dass eine feste Installation des Blindenleitsystems grundsätzlich nicht möglich ist. Auch ein Nachrüsten von älteren Gebäuden ist oft mit einem immensen Aufwand verbunden. Denn oft muss dann der Boden aufgerissen werden, um die Strukturfliesen in den Boden einzuarbeiten. Dadurch werden diese Blindenleitsysteme extrem teuer beim Verbauen, so dass sich die Bauherren oft scheuen für diesen Personenkreis entsprechende Blindenleitsysteme zu installieren.

In der US 2010/0129150 A1 werden Strukturplatten für ein Blindenleitsystem aus rostfreiem Stahl zum Einlassen in noch nicht ausgehärtetem Beton oder Asphalt beschrieben. An Seitenflanschen oder unteren Querträgern sind Löcher vorgesehen, mit denen sich benachbarte Strukturplatten vor dem Einbringen in den flüssigen Beton oder Asphalt durch Bolzen und Muttern verbinden lassen. Nach der Aushärtung des Betons oder Asphalts lassen sich die Strukturplatten nicht mehr von einander oder von dem Boden lösen. In einer Ausführung enthalten die Strukturplatten eine oberen und eine unteren Platte. Nur die untere Platte wird in den Beton oder Asphalt eingelassen. Die obere Platte ist mittels Schraubverbindungen austauschbar mit der unteren Platte verbunden.

### Offenbarung der Erfindung

Aufgabe der Erfindung ist es daher, die Nachteile des Standes der Technik zu vermeiden und insbesondere ein Blindenleitsystem zu schaffen, welches sich besonders leicht, d.h. ohne großen technischen Aufwand, und ggf. mobil verlegen lässt.

Erfindungsgemäß wird die Aufgabe dadurch gelöst, dass bei einem Blindenleitsystem zum Leiten von Blinden der eingangs genannten Art mit einem Kopplungssystem zum lösbaren Koppeln von zwei benachbarten Strukturplatten das Kopplungssystem für die Strukturplatten ein Stecksystem zum Koppeln zwei benachbarter Strukturplatten aufweist, und die Strukturplatten jeweils eine Kunststoffplatte und/oder ein Teppichmatte, oder eine Keramikfliese als Unterlage zum Auslegen auf einen Boden aufweisen.

Die Erfindung beruht auf der Erkenntnis, dass Blindenleitsysteme immer häufiger benötigt werden. Blindenleitsysteme sind Strukturen, wie Rillen oder leistenartige Vorsprünge, welche in dem Boden vorgesehen sind. Richtlinien sehen vor, dass Behinderte nicht wegen ihrer Behinderung diskriminiert werden dürfen. Dies gilt auch für blinde oder schlecht sehende Personen. Üblicherweise werden solche Blindenleitsysteme, insbesondere auch in öffentlich zugänglichen Neubauten, direkt in die Fußböden eingearbeitet. Bei Messen, Ausstellungen oder sonstigen einmaligen Veranstaltungen ändern sich jedoch häufig die räumlichen Gegebenheiten, so dass eine feste Installation des Blindenleitsystems grundsätzlich nicht möglich ist. Die vorliegende Erfindung ist eine mobile Lösung. Durch geeignetes Koppeln der Strukturplatten können die Blindenleitsysteme zusammengesetzt werden. Überraschenderweise hat sich nämlich gezeigt, dass sich so die Blindenleitsysteme in allen Räumlichkeiten problemlos verlegen lassen, ohne hierfür besondere Vorkehrungen treffen zu müssen. Die Strukturplatten werden miteinander zu einem Blindenleitsystem gekoppelt. Mit diesem Blindenleitsystem kann jeder Raum bzw. jedes Gebäude ohne viel Aufwand nachgerüstet werden.

Das Kopplungssystem des erfindungsgemäßen Blindenleitsystems weist für die Strukturplatten ein Stecksystem zum Koppeln zweier benachbarter Strukturplatten auf. Auf diese Weise können die Strukturplatten schnell zusammengesteckt und wieder gelöst werden. Vorzugsweise besteht das Stecksystem wenigstens aus einem Stecker und einer Buchse, wobei eine Strukturplatte einen Stecker und eine benachbarte Strukturplatte eine entsprechende Buchse aufweist. Der Stecker und die Buchse sind dabei an den seitlichen Kanten vorgesehen. In einer möglichen Variante können die Buchsen auch in Rillen integriert und die Stecker als Verlängerungen von Strukturvorsprüngen der Strukturplatte ausgebildet sein. Die Strukturplatten können so extrem schnell zu einem Blindenleitsystem zusammengefügt werden und anschließend nach der Benutzung wieder gelöst und gegebenenfalls gestapelt und abtransportiert werden.

Dabei sind für die Strukturplatten jeweils eine Kunststoffplatte und/oder eine Teppichmatte als Untergrund vorgesehen. Sofern die Teppichmatte bzw. die Kunststoffplatte dünn genug ausgelegt sind, reicht es aus, die Strukturplatten mit ihrem Untergrund bzw. ihrer Unterlage, nämlich der Kunststoffplatte bzw. der Teppichmatte, auszulegen. Dabei werden die Strukturplatten dann nur noch gekoppelt bzw. zusammengesteckt und können auch auf glatten Oberflächen nicht mehr verrutschen. Bei dünnen Kunststoffplatten lässt sich ein solches Blindenleitsystem gegebenenfalls in einem dünnen PVC-Boden verlegen.

In einer bevorzugten Ausführung des erfindungsgemäßen Blinden Leitsystems sind die Strukturplatten lösbar am Boden befestigt. Diese vorteilhafte Maßnahme dient dazu, dass die Strukturplatten nicht auf dem Boden verrutschen können. Dabei reicht es häufig, aus, wenn nur einige Strukturplatten am Boden fixiert sind.

Beim Reinigen des Bodens ergibt sich durch das Blindenleitsystem eine Ablaufbarriere für Flüssigkeit, wie Reinigungswasser. Dies wird durch die Rillen und Vorsprünge der

Strukturplatten des Blindenleitsystems hervorgerufen. Eine vorteilhafte Ausbildung des Blindenleitsystems besteht daher darin, dass die Strukturplatten einen Flüssigkeitsablauf aufweisen. Durch diesen Flüssigkeitsablauf kann das Reinigungswasser aus den Rillen ablaufen. Es wird vermieden, dass das Blindenleitsystem eine Ablaufbarriere bildet. Vorzugsweise wird der Flüssigkeitsablauf von zwei angrenzenden Strukturplatten gebildet. Dazu reicht es aus, wenn die sich berührenden Kanten der Strukturplatten ein wenig abgesenkt und die Vorsprünge bzw. die Rillen entsprechend unterbrochen sind.

Ein besonderer Aspekt des erfindungsgemäßen Blindenleitsystems ergibt sich ferner dadurch, dass wenigstens eine Strukturplatte als Aufmerksamkeitsfeld ausgebildet ist. Diese Aufmerksamkeitsfelder dienen dazu dem sehbehinderten deutlich zu machen, dass an der Stelle des Aufmerksamkeitsfeldes etwas passiert. Dies kann beispielsweise sein, dass der Weg gekreuzt wird, dass eine Sackgasse, dass eine Treppe, ein sonstiges Hindernis vorhanden ist oder ein Ziel erreicht ist (Zielfeld). Je nach Art der Struktur und Größe des Aufmerksamkeitsfeldes ertastet ein Sehbehinderter anhand dieser Information die weitere Vorgehensweise. Damit lässt sich das Blindenleitsystem für jegliche Art von Räumlichkeiten, also auch in z.B. Treppenhäusern, verwenden.

In einer besonders bevorzugten Ausgestaltung des erfindungsgemäßen Blindenleitsystems weisen die Strukturplatten und/oder auf ihrer Unterseite eine Klettverbindung auf, mit welcher die Strukturplatten auf dem Boden lösbar fixiert werden. Klettverbindungen sind besonders geeignet, feste Verbindungen zu erzeugen und doch wieder lösbar zu sein.

Vorzugsweise sind die Strukturplatten des erfindungsgemäßen Blindenleitsystems aus Metall vorgesehen, welche beabstandete Führungsrillen und/oder leistenartigen Führungsvorsprünge aufweisen. Metall ist ein gut zu verarbeitender Werkstoff und daher hervorragend geeignet daraus Strukturplatten für solche Blindenleitsysteme herzustellen Im Gegensatz zu Fliesen können Strukturplatten aus Metall erheblich dünner ausgebilde werden.

Weitere Vorteile und Ausgestaltungen der Erfindung ergeben sich aus dem Gegenstand der Unteransprüche. Ein Ausführungsbeispiel ist nachstehend unter Bezugnahme auf die beigefügten Zeichnungen näher erläutert.

### Kurze Beschreibung der Zeichnung

- Fig. 1: zeigt in einer Prinzipskizze eine Strukturplatte für ein erfindungsgemäßes Blindenleitsystem mit Teppichmatte.
- Fig. 2: zeigt die Strukturplatte gemäß Figur 1 von einer Seite.
- Fig. 3: zeigt in einer Prinzipskizze eine Strukturplatte eines erfindungsgemäßen Blindenleitsystems mit Flüssigkeitsablauf.
- Fig. 4: zeigt die Strukturplatte gemäß Figur 3 im Schnitt.
- Fig. 5: zeigt in einer Prinzipskizze eine Strukturplatte aus Metall, welche für ein erfindungsgemäßes Blindenleitsystem in ein Fliesensystem integrierbar ist.
- Fig. 6: zeigt die Strukturplatte gemäß Figur 5 im Schnitt auf einer PVC-Platte.
- Fig. 7: zeigt die Strukturplatte gemäß Figur 5 im Schnitt auf einer Keramikfliese.
- Fig. 8: zeigt ein Aufmerksamkeitsfeld für sich kreuzende Wege.

### Bevorzugte Ausführungsbeispiele

Fig. 1 zeigt in einer Prinzipskizze eine Strukturplatte 10 für ein erfindungsgemäßes Blindenleitsystem 12 mit Teppichmatte 14. Die Strukturplatte 10 ist gebrochen dargestellt. Die Strukturplatte 10 besteht im Wesentlichen aus einer flachen Metallplatte 15 auf welcher leistenartige Vorsprünge 16 angeordnet sind. Die Zwischenräume zwischen den leistenartigen Vorsprüngen 16 bilden wiederum Rillen 18. Die leistenartigen Vorsprünge 16 und die Rillen 18 dienen einem Blinden um den Weg mit einem Blindenstock zu ertasten. Die Strukturplatte 10 ist auf den Teppichmatte 14 äufkaschiert. Durch die Teppichmatte 14 kann die Strukturplatte 10 praktisch überall hin verlegt werden, ohne einen darunter befindlichen Boden zu verkratzten. Dies ist besonders wichtig, wenn sich zum Beispiel ein empfindlicher. Parkettboden unter der Strukturplatte 10 befindet.

An einer Seite 20 sind einige der leistenartigen Vorsprünge 16 über die Strukturplatte 10 hinaus verlängert. Diese Verlängerungen der leistensartigen Vorsprünge 16 sind als Stecker 22 ausgebildet. Auf der gegenüberliegenden Seite 24 sind anstelle der Stecker 22 Buchsen 26 vorgesehen. Die Buchsen 26 sind in die leisten artigen Vorsprünge 16 integriert. Die Buchsen 26 sind so ausgestaltet, dass eine benachbarte Strukturplatte 10 mit seinen Steckern 22 in diese Buchsen 26 eingreifen kann. Auf diese Weise lassen sich zwei Strukturplatten 10 miteinander lösbar koppeln. Die Stecker 22 und die Buchsen 26 bilden ein Kopplungssystem 27, mit welchem sich die Strukturplatten 10 miteinander verbinden lassen.

Fig. 2 zeigt die Strukturplatte 10 gemäß Figur 1 von der Seite 24. In dieser Figur 2 sind die Buchsen 26 deutlich zu sehen. In die Buchsen 26 können die Stecker 22 der jeweils anderen Seite 20 hinein geschoben werden. Die Teppichmatte 14 ist mit der Strukturplatte 10 so verbunden und flach ausgebildet, dass sie kein Hindernis darstellen. Üblicherweise handelt es sich bei der Teppichmatte 14 um einen robusten Industrieteppich, der hohen Belastungen standhält.

Fig.3 zeigt in einer Prinzipskizze die Strukturplatte 10 eines erfindungsgemäßen Blindenleitsystems 12 mit Flüssigkeitsablauf 28. Auch hier ist die Strukturplatte 10 gebrochen dargestellt. Die Brüche werden mit 30 bezeichnet. Sofern sich die Bestandteile zu den vorherigen Figuren entsprechen, werden auch dieselben Bezugszeichen verwendet. Die Strukturplatte 10 ist als eine Fliese aus Metall vorgesehen. Die leistensartigen Vorsprünge 16 sind in einem Bereich 32 unterbrochen. Dadurch kann Flüssigkeit, wie Reinigungswasser, welches sich ansonsten in den Rillen 18 gesammelt hätte entweichen. Der Bereich 32 kann auch bei zwei aneinanderstoßende Strukturplatten 10 vorgesehen sein. Um den Abfluss einer Flüssigkeit über den Flüssigkeitsablauf 28 von der Strukturplatte 10 zu erleichtern, kann die Strukturplatte 10 geringfügig konvex gewölbt ausgebildet sein. Auch hier sind die Stecker 22 des Kopplungssystems 27 zu sehen. Fig. 4 zeigt die Strukturplatte 10 gemäß Figur 3 jedoch von der Seite 24. Hier sind die Buchsen 26 wiederum deutlich zu sehen, welche die Stecker 22 einer benachbarten Strukturplatte 10 aufnehmen.

Fig. 5 zeigt in einer Prinzipskizze eine Strukturplatte 10 aus Metall, welche für ein erfindungsgemäßes Blindenleitsystem 12 in ein Fliesensystem integrierbar ist. Dabei ist die Strukturplatte 10 wiederum aus Gründen zur vereinfachten Darstellung gebrochen gezeigt. Soweit Bestandteile mit den übrigen Figuren übereinstimmen, werden entsprechende Bezugszeichen verwendet. Die Figuren 5 und 6 zeigen jeweils die Strukturplatte 10 von der Seite 24. Unterhalb der metallenen Strukturplatte 10 ist eine Kunststoffplatte 34 beispielsweise eine PVC-Platte (siehe Figur 6) oder auch eine Keramikfliese 36 (siehe Figur 7) vorgesehen. Die Strukturplatte 10 wird dabei an der Kunststoffplatte 34 bzw. der Keramikfliese 36 festgeklebt. Alternativ kann die Strukturplatte 10 auch mit ihren Rändern 37 um die Kanten der Kunststoffplatte 34 oder der Keramikfliese 36 herumgebogen sein. In Figur 5 sind die Stecker 22 angedeutet. Die Buchsen 26 liegen unterhalb der leistenartigen Vorsprünge 16 und sind in der Kunststoffplatte 34 bzw. Keramikfliese 36 weitestgehend, wie in den Figuren 6 und 7 zu sehen ist, integriert.

Bei dem Ausführungsbeispiel von Figur 6 kann die PVC-Platte 34 mit einem Klettverschlussband 38 am Boden lösbar befestigt werden. Dazu reicht es aus, dass ein Teil des Klettverschlussbandes 38 am Boden befestigt wird, und ein Teil an der Unterseite der PVC-Platte 34. Damit lässt sich das Blindenleitsystem 12 bequem überall verlegen. Damit ist dieses Blindenleitsystem 12 mobil und lässt sich bei jeder Veranstaltung bzw. in deren Räume variabel und anpassbar verwenden.

In Figur 8 wird beispielhaft eine Strukturplatte 10 dargestellt, welche als ein Aufmerksamkeitsfeld 40 ausgebildet ist. Bei diesem Aufmerksamkeitsfeld 40 handelt es sich um zwei Wege, die sich kreuzen. Neben den leistenartigen Vorsprüngen 16 und den Rillen 18 sind auch kreisförmige Gebilde 41 als Struktur der Strukturplatte 10 vorgesehen. An Seiten 42 und 44 des Aufmerksamkeitsfeldes 40 schließen sich die Strukturplatten 10, wie sie oben beschrieben wurden, an. In den Seiten 42, 44 sind entsprechende Buchsen 46 vorgesehen, in welche die Stecker 22 der Strukturplatten 10 zum Koppeln der Bestandteile des Blindenleitsystems 12 hineingeschoben werden.

**Bezugszeichen**

| | |
|---|---|
| 10 | Strukturplatte |
| 12 | Blindenleitsystem |
| 14 | Teppichmatte |
| 15 | Metallplatte |
| 16 | Vorsprünge |
| 18 | Rillen |
| 20 | Seite |
| 22 | Stecker |
| 24 | Gegenüberliegende Seite |
| 26 | Buchsen |
| 27 | Kopplungssystem |
| 28 | Flüssigkeitsablauf |
| 30 | Brüche |
| 32 | Bereich |
| 34 | Kunststoffplatte |
| 36 | Keramikfliese |
| 37 | Ränder |
| 38 | Klettverschlussband |
| 40 | Aufmerksamkeitsfeld |
| 42 | Seite des Aufmerksamkeitsfelds |
| 44 | Seite des Aufmerksamkeitsfelds |
| 46 | Buchsen |

## Patentansprüche

1. Blitidenleitsystem (12) zum Leiten von Blinden bestehend aus einer Mehrzahl von Strukturplatten (10), welche hintereinander auf dem Boden angeordnet und die Struktur auf den Strukturplatten (10) mit einem Blindenstock ertastbar sind, *wobei* ein Kopplungssystem (27) zum lösbaren Koppeln von zwei benachbarten Strukturplatten (10) vorgesehen ist, **dadurch gekennzeichnet, dass** das Kopplungssystem (27) für die Strukturplatten (10) ein Stecksystem (22, 26) zum Koppeln zwei benachbarter Strukturplatten (10) aufweist, und die Strukturplatten (10) jeweils eine Kunststoffplatte (34) und/oder ein Teppichmatte (14), oder eine Keramikfliese (36) als Unterlage zum Auslegen auf einen Boden aufweisen..

2. Blindenleitsystem (12) zum Leiten von Blinden nach Anspruch 1, **dadurch gekennzeichnet, dass** das Stecksystem (22, 26) wenigstens aus einem Stecker (22) und einer Buchse (26) besteht, wobei eine Strukturplatte (10) einen Stecker (22) und eine benachbarte Strukturplatte (10) eine entsprechende Buchse (26) aufweist.

3. Blindenleitsystem (12) zum Leiten von Blinden nach einem der Ansprüche 1 bis 2, **dadurch gekennzeichnet, dass** die Strukturplatten (10) lösbar am Boden befestigt sind.

4. Blindenleitsystem (12) zum Leiten von Blinden nach einem der Ansprüche 1 bis 3, **dadurch gekennzeichnet, dass** das die Strukturplatten (10) einen Flüssigkeitsablauf (28) aufweisen.

5. Blindenleitsystem (12) zum Leiten von Blinden nach Anspruch 4, **dadurch gekennzeichnet, dass** der Flüssigkeitsablauf (10) von zwei angrenzenden Strukturplatten (10) gebildet wird.

6. Blindenleitsystem (12) zum Leiten von Blinden nach einem der Ansprüche 1 bis 5, **dadurch gekennzeichnet, dass** das wenigstens eine Strukturplatte (10) als Aufmerksamkeitsfeld ausgebildet ist.

7. Blindenleitsystem (12) zum Leiten von Blinden nach einem der Ansprüche 1 bis 6, **dadurch gekennzeichnet, dass** die Strukturplatten (10) auf ihrer Unterseite eine Klettverbindung aufweisen, mit welcher die Strukturplatten (10) auf dem Boden lösbar fixiert werden.

8. Blindenleitsystem (12) zum Leiten von Blinden nach einem der Ansprüche 1 bis 7, **dadurch gekennzeichnet, dass** die Strukturplatten (10) aus Metall vorgesehen sind, welche beabstandete Führungsrillen (18) und/oder leistenartige Führungsvorsprünge (16) aufweist.

## Claims

1. A system for guiding blind people (12) comprising structure plates (10) arranged in series on a floor and the structure of the structure plates (10) sensed with a blind stick where a coupling system (27) for detachably coupling of two adjacent structure plates (10) is scheduled, **characterized in that** the coupling system (27) for the structure plates (10) comprises a plug-in system (22, 26) for coupling of two adjacent structure plates (10) and a plastic plate (34) and/or a carpet mat (14) or a ceramic tile (36) are provided as a substrate for each structure plate (10).

2. A system for guiding blind people (12) according to claim 1, **characterized in that** the plug-in system (22, 26) comprises at least a plug (22) and a socket (26) where a structure plate (10) contains a plug (22) and the adjacent structure plate (10) contains the corresponding socket (26).

3. A system for guiding blind people (12) according to one of claims 1 to 2, **characterized in that** the structure plates (10) are detachably fastened at the base.

4. A system for guiding blind people (12) according to one of claims 1 to 3, **characterized in that** the structure plates (10) comprise a liquid outlet (28).

5. A system for guiding blind people (12) according to one of claims 1 to 4, **characterized in that** the liquid outlet (10) is formed by two adjacent structure plates (10).

6. A system for guiding blind people (12) according to one of claims 1 to 5, **characterized in that** at least one structure plate (10) is formed as an attention afield.

7. A system for guiding blind people (12) according to one of claims 1 to 6, **characterized in that** the structure plates (10) contain on their bottom a hook and loop fastener with which the structure plates (10) are detachably fixed at the base.

8. A system for guiding blind people (12) according to one of claims 1 to 7, **characterized in that** the structure plates (10) are made out of metal which have spaced guide grooves (18) and/or strip-like guide projections (16).

## Revendications

1. Système de guidage pour non-voyants (12) destiné à guider des non-voyants, composé de plusieurs panneaux Structuraux (10) disposés les uns derrière les autres sur le sol et pour lequel la structure des panneaux structuraux (10) peut être tâtée à l'aide d'une canne pour non-voyants, un système de couplage (27) étant prévu pour coupler de manière à pouvoir être enlevés deux panneaux structuraux (10) voisins, **caractérisé en ce que** le système de couplage (27) des panneaux structuraux (10) présente un système enfichable (22, 26) destiné à coupler deux panneaux structuraux (10) voisins, et les panneaux structuraux (10) présentent chacun, sous forme de support à poser sur le sol, un panneau en matière synthétique (34) et/ou un tapis (14) ou un carreau en céramique (36).

2. Système de guindage pour non-voyants (12) destiné à guider des non-voyants, selon la revendication 1, **caractérisé en ce que** le système enfichable (22, 26) se compose au moins d'un connecteur (22) et d'une douille (26), un panneau structural (10) présentant un connecteur (22) et le panneau structural (10) voisin la douille correspondante (26).

3. Système de guidage pour non-voyants (12) destiné à guider des non-voyants, selon l'une des revendications 1 à 2, **caractérisé en ce que** les panneaux structuraux (10) sont fixés sur le sol de manière à pouvoir être enlevés.

4. Système de guidage pour non-voyants (12) destiné à guider des non-voyants, selon l'une des revendications 1 à 3, **caractérisé en ce que** les panneaux structuraux (10) présentent un dispositif d'évacuation de liquides (28).

5. Système de guidage pour non-voyants (12) destiné à guider des non-voyants, selon la revendication 4, **caractérisé en ce que** le dispositif d'évacuation de liquides (10) est formé par deux panneaux structuraux (10) adjacents.

6. Système de guidage pour non-voyants (12) destine à guider des non-voyants, selon l'une des revendications 1 à 5, **caractérisé en ce qu**'au moins un panneau structural (10) est configuré sous forme de champ d'éveil.

7. système de guidage pour non-voyants (12) destiné à guider des non-voyants, selon l'une des revendications 1 à 6, **caractérisé en ce que** les panneaux structuraux (10) présentent sur leur face de dessous un dispositif d'attache auto-agrippante permettant de fixer les panneaux structuraux (10) au sol de manière à pouvoir les enlever.

8. Système de guidage pour non-voyants (12) destiné à guider des non-voyants, selon l'une des revendications 1 à 7, **caractérisé en ce que** les panneaux structuraux (10) sont prévues en métal et présentent des rainures de guidage (18) écartées les unes des autres et/ou des saillies de guidage (16) en forme de baguette.
